# EUROPÄISCHE PATENTSCHRIFT

(11) **EP 1 106 560 B1**
(45) Veröffentlichungstag und Bekanntmachung des Hinweises auf die Patenterteilung: **06.09.2006**
(21) Anmeldenummer: 00126087.6
(22) Anmeldetag: 29.11.2000
(51) Int. Cl.: B66B 13/30, E06B 5/16

(54) **Brandsichere Schachttür für Aufzüge**
Fire-proof shaft door for elevators
Porte de palier pour ascenseurs résistant au feu

(30) Priorität: 07.12.1999 DE 19959054
(43) Veröffentlichungstag der Anmeldung: 13.06.2001
(73) Patentinhaber: ThyssenKrupp Aufzugswerke GmbH, 73765 Neuhausen a.d.F. (DE)
(72) Erfinder: Blickle, Günther, Dipl.-Ing., 72127 Kusterdingen (DE); Frank, Andreas, Dipl.-Ing., 70794 Filderstadt (DE); Scholley, Hans Ferdinand, Frh. v.,Dipl.-Ing., 72649 Wolfschlugen (DE)
(74) Vertreter: Hössle, Markus

(56) Entgegenhaltungen:
- DE-A- 2 936 799
- DE-C- 171 242
- FR-A- 1 482 112
- GB-A- 1 522 413
- US-A- 1 868 253

## Beschreibung

Die vorliegende Erfindung betrifft eine brandsichere Schachttür, insbesondere Schachtschiebetür, für Aufzüge.

Brandschutztüren für Aufzüge und Aufzugsanlagen sind bekannt. Aus der FR 2 131 071 ist bekannt, eine Brandschutztür für einen Aufzug aus einer normalen Schachttür und einer speziellen Brandschutztür aufzubauen. Die beiden einander zugeordneten Türen sind parallel zueinander verschiebbar hintereinander in die Schachtöffnung eingebaut, wobei im normalen Betriebszustand nur die eigentliche Schachttür geöffnet und geschlossen wird. Die zweite, brandsicher ausgestaltete Tür bleibt während des normalen Betriebs stets geöffnet und wird nur im Brandfall geschlossen. Diese bekannte Lösung, die auch aus der EP 0 572 744 A1 bekannt ist, ist jedoch bauraum- und kostenintensiv.

Aus der EP 0 479 238 B1 ist eine brandsichere Schachttür für einen Aufzug bekannt, die für sich allein genommen die notwendige Brandsicherheit aufweist, so daß keine zweite, im Brandfall zu schließende Tür vorgesehen sein muß. Die bekannte Brandschutztür für einen Aufzug ist jedoch sehr aufwendig aufgebaut, da sie aus einem doppelschaligen Türblatt mit einer weiteren Blechschale als Vorsatzschale ausgestattet ist. Die einzelnen Blechschalen bzw. -platten sind mit aufwendigen und versetzt zueinander angeordneten Stützkonstruktionen miteinander verbunden und befestigt, wobei die dadurch zwischen den einzelnen Blechteilen entstehenden Zwischenräume mit Wärmeisoliermaterial gefüllt sind.

Demgegenüber wird erfindungsgemäß eine Schachttür für einen Aufzug vorgeschlagen, die mindestens ein Türblatt mit einer stockwerkseitig angeordneten Blechschale aufweist, in der mindestens eine Füllung aus einem Wärmedämmaterial angeordnet ist. Schachtseitig weist das Türblatt zur Halterung des Wärmedämmaterials eine mit mindestens einem Durchbruch versehene Abdeckung auf. Bei dieser Abdeckung handelt es sich vorteilhafterweise um eine zweite Blechschale zur Vervollständigung des Türblatts, in deren Fläche vorzugsweise eine Mehrzahl von Durchbrüchen vorgesehen sind. In anderer Ausgestaltung der Erfindung handelt es sich bei der Abdeckung um eine maschen- oder siebartig ausgestaltete Struktur wie beispielsweise ein Drahtgitter. In noch anderer Ausgestaltung der Erfindung besteht die Abdeckung aus einigen horizontalen Blechstreifen.

Bei Versuchen hat sich erwiesen, daß die zwei beabstandet zueinander angeordneten Türaußenbleche eines herkömmlichen doppelschaligen Türblatts sich im Brandfall unterschiedlich aufheizen und aufgrund des sogenannten Bimetall-Effekts eine ungleichmäßige Verbiegung bzw. Krümmung auftritt, so daß die unteren Führungsteile der Schachttür aus den Führungsschlitzen der Schwelle herausgezogen werden und die Tür somit in ihrem unteren Bereich nicht mehr gestützt und geführt ist. Dies erhöht die Unfallgefahr und eröffnet den Flammen den Weg in den Schacht. Durch die erfindungsgemäße Ausgestaltung der schachtseitigen Abdeckung des doppelschaligen Türblatts mit Durchbrüchen wird die dem Schacht zugewandte Türblechfläche "weicher" und kann von der sich unter Flammen- und Hitzeeinfluß ausdehnenden stockwerkseitigen Blechschale etwas auseinander gezogen werden, so daß das Türblatt insgesamt gerade bleibt. Mit anderen Worten: Ein temperaturbedingtes Verformen des Türblattes wird im wesentlichen durch das Temperaturverhalten der stockwerkseitigen Blechschale bestimmt.

Die Durchbrüche der schachtseitigen Abdeckung können im Falle einer Blechschale beliebig ausgestaltete Schlitze sein, wobei die Anbringung von langen horizontalen Schlitzen bevorzugt wird. Selbstverständlich ist auch eine Ausgestaltung mit vertikalen Schlitzen möglich. Ferner können die Durchbrüche als T-förmige oder H-förmige Schlitze ausgebildet sein. Eine weitere Möglichkeit besteht in der Ausgestaltung des schachtseitigen Türblechs als Lochblende bzw. Lochblech mit einer Vielzahl von Löchern. Wesentlich bei allen in den Bereich der Erfindung fallenden Ausführungen der Durchbrüche ist, daß die schachtseitige Abdeckung das in der stockwerkseitigen Blechschale angeordnete Wärmedämmaterial vor dem Herausfallen aus dem Türblatt sichert.

Insbesondere können die Schlitze bzw. Durchbrüche breiter sein als die verbleibenden Restbereiche der Abdeckung.

Die schachtseitige Abdeckung ist vorteilhafterweise mit der stockwerkseitigen Blechschale des Türblatts nur im Bereich des Türblattrandes verbunden, beispielsweise durch Verschweißung oder andere bekannte Blechverbindungsarten.

Die Türblattbefestigung bzw. -aufhängung ist vorteilhafterweise nur an der stockwerkseitigen Blechschale des Türblatts angeordnet.

In anderer Ausgestaltung der Erfindung ist die Türblattaufhängung und -führung an der Verbindung zwischen der stockwerkseitigen Blechschale und der schachtseitigen Abdeckung angeordnet. Selbstverständlich kann die Türblattaufhängung und -führung auch an der stockwerkseitigen Blechschale sowie der schachtseitigen Abdeckung angeordnet sein.

Das Wärmedämmaterial besteht vorteilhafterweise aus Platten, insbesondere mit dem Hauptbestandteil Gips. Ebenso können auch andere Arten von Dämmaterial eingesetzt werden.

Weitere Vorteile und Ausgestaltungen der Erfindung sind in den sich anschließenden Unteransprüchen beschrieben und ergeben sich aus der Beschreibung und der beiliegenden Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im folgenden unter Bezugnahme auf die Zeichnung ausführlich beschrieben.
- Figur 1: zeigt eine erfindungsgemäße Schachttür in schematischer Darstellung in schachtseitiger Ansicht.
- Figur 2: zeigt einen Längsschnitt gemäß der Schnittlinie A-A der Figur 1.
- Figur 3: zeigt einen Querschnitt gemäß der Schnittlinie B-B der Figur 1.

Die Figuren 1 bis 3 zeigen eine erfindungsgemäße Schachttür mit einem Türblatt 10, das aus einer stockwerkseitigen Blechschale 14 und einer schachtseitigen Abdeckung 12 zusammengesetzt ist. Die schachtseitige Abdeckung 12 besteht in dem in den Figuren dargestellten Ausführungsbeispiel aus einer Blechschale, in der drei lange horizontale H-förmige Schlitze 16 als Durchbrüche angebracht sind. Zwischen der stockwerkseitigen Blechschale 14 und der schachtseitigen Abdeckung 12 ist Wärmedämmaterial 13 eingebracht, bei dem es sich vorteilhafterweise um Platten mit dem Hauptbestandteil Gips handelt.

Die erfindungsgemäße Ausgestaltung der schachtseitigen Abdeckung 12 ist selbstverständlich nicht auf das in den Figuren dargestellte Ausführungsbeispiel mit den H-förmigen Schlitzen 16 beschränkt - vielmehr sind andere Möglichkeiten der Anbringung von Durchbrüchen möglich mit vertikalen und/oder horizontalen Schlitzen, Löchern etc. Wie bereits vorstehend beschrieben, ist die Ausgestaltung der schachtseitigen Abdeckung als Lochblende bzw. Lochblech oder Drahtgitter ebenfalls möglich.

An den Blechschalen 12, 14 des Türblatts 10 sind verschiedene Elemente 20, 22 zum Herstellen eines Labyrinths des Türblatts zusammen mit benachbarten Türblättern bzw. der Türzarge vorgesehen. Außerdem sind am oberen und unteren Ende Quereisen 26, 27 angeordnet, wobei an der Unterseite des Türblatts Muttern 24 dargestellt sind, an denen die Führungselemente des Türblatts befestigt werden.

## Patentansprüche

1. Brandsichere Schachtschiebetür für Aufzuganlagen, mit mindestens einem Türblatt (10) mit einer stockwerkseitig angeordneten Blechschale (14), wobei, das Türblatt (10) mit einer Türblattaufhängung und mit einer Türblattführung versehen ist und wobei in der Blechschale (14) mindestens eine Füllung aus Wärmedämmaterial (13) angeordnet ist, **dadurch gekennzeichnet, dass** das Türblatt (10) schachtseitige, mindestens einen Durchbruch (16) aufweisende Abdeckmittel (12) umfasst.

2. Schachtschiebetür nach Anspruch 1, **dadurch gekennzeichnet, daß** die Abdeckmittel (12) aufgrund des mindestens einen Durchbruches (16) weicher als die Blechschale (14) sind, so daß ein temperaturbedingtes Verformen des Türblattes (10) im wesentlichen durch das Temperaturverhalten der stockwerkseitigen Blechschale (14) bestimmt wird.

3. Schachtschiebetür nach Anspruch 1 oder 2, **dadurch gekennzeichnet, daß** die Abdeckmittel (12) in Form einer zweiten Blechschale ausgeführt sind.

4. Schachtschiebetür nach zumindest einem der vorhergehenden Ansprüche, **dadurch gekennzeichnet, daß** die Durchbrüche (16) als Schlitze ausgebildet sind.

5. Schachtschiebetür nach zumindest einem der vorhergehenden Ansprüche, **dadurch gekennzeichnet, daß** die Durchbrüche (16) als horizontale und/oder vertikale Schlitze ausgeführt sind.

6. Schachtschiebetür nach zumindest einem der vorhergehenden Ansprüche, **dadurch gekennzeichnet, daß** die Durchbrüche (16) als T-förmige und/oder H-förmige Schlitze ausgebildet sind.

7. Schachtschiebetür nach zumindest einen der vorhergehenden Ansprüche, **dadurch gekennzeichnet, daß** die Abdeckmittel (12) als Lochblende bzw. Lochblech oder Drahtgitter ausgeführt sind.

8. Schachtschiebetür nach zumindest einem der vorhergehenden Ansprüche, **dadurch gekennzeichnet, daß** die Abdeckmittel (12) mit Durchbrüchen (16) in Form von horizontalen und/oder vertikalen Streifen ausgeführt sind.

9. Schachtschiebetür nach zumindest einem der vorhergehenden Ansprüche, **dadurch gekennzeichnet, daß** die Durchbrüche (16) breiter als verbleibende Restbereiche der Abdeckmittel (12) sind.

10. Schachtschiebetür nach zumindest einem der vorhergehenden Ansprüche, **dadurch gekennzeichnet, daß** die Abdeckmittel (12) das Wärmedämmmaterial (13) vor einem Herausfallen aus dem Türblatt (10) sichern.

11. Schachtschiebetür nach zumindest einem der vorhergehenden Ansprüche, **dadurch gekennzeichnet, daß** die Abdeckmittel (12) mit der Blechschale (14) nur im Bereich eines Türblattrandes verbunden ist.

12. Schachtschiebetür nach Anspruch 11, **dadurch gekennzeichnet, daß** die Abdeckmittel (12) mit der Blechschale (14) verschweißt sind.

13. Schachtschiebetür nach zumindest einem der vorhergehenden Ansprüche, **dadurch gekennzeichnet, daß** Mittel (20, 22, 24, 26, 27) zum Befestigen des Türblattes (10) an der Blechschale (14) und/oder den Abdeckmitteln (12) angeordnet sind.

14. Schachtschiebetür nach zumindest einem der vorhergehenden Ansprüche, **dadurch gekennzeichnet, daß** die Mittel (20, 22, 24, 26, 27) zum Befestigen des Türblattes (10) im Bereich der Verbindung von Abdeckmittel (12) und Blechschale (14) angeordnet sind.

15. Schachtschiebetür nach zumindest einem der vorhergehenden Ansprüche, **dadurch gekennzeichnet, daß** das Wärmedämmaterial (13) plattenförmig ist.

16. Schachtschiebetür nach zumindest einem der vorhergehenden Ansprüche, **dadurch gekennzeichnet, daß** das Wärmedämmaterial (13) als Hauptbestandteil Gips enthält.

## Claims

1. Fire-proof shaft sliding door for elevator systems with at least one door panel (10) with a sheet metal shell (14) arranged on the landing side, whereby the door panel (10) is provided with a door panel suspension and with a door panel guide and whereby at least one filler made of heat insulating material (13) is arranged in the sheet metal shell (14) **characterised in that** the door panel (10) comprises on the shaft side cover means (12) with at least one opening (16).

2. Shaft sliding door according to claim 1, **characterised in that** the cover means (12) due to the at least one opening (16) are softer than the sheet metal shell (14), so that a temperature-dependent deformation of the door panel (10) can be determined essentially by the temperature behaviour of the landing side sheet metal shell (14).

3. Shaft sliding door according to claim 1 or 2, **characterised in that** the cover means (12) are designed in the form of a second sheet metal shell.

4. Shaft sliding door according to at least one of the preceding claims, **characterised in that** the openings (16) are designed to be slits.

5. Shaft sliding door according to at least one of the preceding claims, **characterised in that** the openings (16) are designed to be horizontal and/or vertical slits.

6. Shaft sliding door according to at least one of the preceding claims, **characterised in that** the openings (16) are designed as T-shaped and/or H-shaped slits.

7. Shaft sliding door according to at least one of the preceding claims, **characterised in that** the cover means (12) are designed as an aperture or perforated plate or wire grid.

8. Shaft sliding door according to at least one of the preceding claims, **characterised in that** the cover means (12) are designed with openings (16) in the form of horizontal and/or vertical strips.

9. Shaft sliding door according to at least one of the preceding claims, **characterized in that** the openings (16) are wider than the remaining areas of the cover means (12).

10. Shaft sliding door according to at least one of the preceding claims, **characterised in that** the cover means (12) prevent the heat insulating material (13) from falling out of the door panel (10).

11. Shaft sliding door according to at least one of the preceding claims, **characterised in that** the cover means (12) are connected with the sheet metal shell (14) only in the area of a door panel edge.

12. Shaft sliding door according to claim 11, **characterised in that** the cover means (12) are welded onto the sheet metal shell (14).

13. Shaft sliding door according to at least one of the preceding claims, **characterised in that** means (20, 22, 24, 26, 27) for securing the door panel (10) onto the sheet metal shell (14) and/or the cover means (12) are arranged.

14. Shaft sliding door according to at least one of the preceding claims, **characterised in that** the means (20, 22, 24, 26, 27) for securing the door panel (10) are arranged in the area of the connection of the cover means (12) and the sheet metal shell (14).

15. Shaft sliding door according to at least one of the preceding claims, **characterised in that** the heat insulation material (13) is in the form of a slab.

16. Shaft sliding door according to at least one of the preceding claims, **characterised in that** the heat insulation material (13) contains plaster as the main component.

## Revendications

1. Porte coulissante à l'épreuve du feu pour des cages d'installations d'ascenseurs, comprenant au moins un vantail de porte (10) comprenant une coque en tôle (14) agencée du côté étage, dans laquelle le vantail de porte (10) est pourvu d'une suspension de vantail et d'un guidage de vantail, et dans laquelle au moins un remplissage en matériau d'isolation thermique (13) est agencé dans la coque en tôle (14), **caractérisée en ce que** le vantail de porte (10) comprend des moyens de recouvrement (12) côté cage, présentant au moins une traversée (16).

2. Porte coulissante selon la revendication 1, **caractérisée en ce que** les moyens de recouvrement (12) sont plus souples que la coque en tôle (14) en raison de ladite au moins une traversée (16), de sorte qu'une déformation du vantail de porte (10) en raison de la température est essentiellement déterminée par le comportement en température de la coque en tôle (14) côté étage.

3. Porte coulissante selon la revendication 1 ou 2, **caractérisée en ce que** les moyens de recouvrement (12) sont réalisés sous la forme d'une seconde coque en tôle.

4. Porte coulissante selon l'une au moins des revendications précédentes, **caractérisée en ce que** les traversées (16) sont réalisées sous forme de fentes.

5. Porte coulissante selon l'une au moins des revendications précédentes, **caractérisée en ce que** les traversées (16) sont réalisées sous forme de fentes horizontales et/ou verticales.

6. Porte coulissante selon l'une au moins des revendications précédentes, **caractérisée en ce que** les traversées (16) sont réalisées sous forme de fentes en T et/ou en H.

7. Porte coulissante selon l'une au moins des revendications précédentes, **caractérisée en ce que** les moyens de recouvrement (12) sont réalisés sous forme de masques à trous, ou respectivement de tôles perforées, ou encore de grillages en fils.

8. Porte coulissante selon l'une au moins des revendications précédentes, **caractérisée en ce que** les moyens de recouvrement (12) sont réalisés avec des traversées (16) sous la forme de bandes horizontales et/ou verticales.

9. Porte coulissante selon l'une au moins des revendications précédentes, **caractérisée en ce que** les traversées (16) sont plus larges que les zones restantes des moyens de recouvrement (12).

10. Porte coulissante selon l'une au moins des revendications précédentes, **caractérisée en ce que** les moyens de recouvrement (12) assurent le matériau d'isolation thermique (13) à l'encontre d'une chute hors du vantail de porte (10).

11. Porte coulissante selon l'une au moins des revendications précédentes, **caractérisée en ce que** les moyens de recouvrement (12) sont reliés à la coque en tôle (14) uniquement dans la région d'une bordure du vantail de porte.

12. Porte coulissante selon la revendication 11, **caractérisée en ce que** les moyens de recouvrement (12) sont soudés avec la coque en tôle (14).

13. Porte coulissante selon l'une au moins des revendications précédentes, **caractérisée en ce que** des moyens (20, 22, 24, 26, 27) pour fixer le vantail de porte (10) sont agencés sur la coque en tôle (14) et/ou sur les moyens de recouvrement (12).

14. Porte coulissante selon l'une au moins des revendications précédentes, **caractérisée en ce que** les moyens (20, 22, 24, 26, 27) pour fixer le vantail de porte (10) sont agencés dans la région de la liaison des moyens de recouvrement (12) et de la coque en tôle (14).

15. Porte coulissante selon l'une au moins des revendications précédentes, **caractérisée en ce que** le matériau d'isolation thermique (13) est sous forme de plaque.

16. Porte coulissante selon l'une au moins des revendications précédentes, **caractérisée en ce que** le matériau d'isolation thermique (13) contient du plâtre à titre de composant principal.
